# EUROPÄISCHE PATENTSCHRIFT

(11) **EP 3 863 960 B1**
(45) Veröffentlichungstag und Bekanntmachung des Hinweises auf die Patenterteilung: **27.08.2025**
(21) Anmeldenummer: 19794420.0
(22) Anmeldetag: 02.10.2019
(51) Int. Cl.: B68C 1/12

(54) **SATTELUNTERLAGE FÜR EIN PFERD**
SADDLECLOTH FOR A HORSE
TAPIS DE SELLE POUR CHEVAL

(30) Priorität: 09.10.2018 DE 102018124825
(43) Veröffentlichungstag der Anmeldung: 18.08.2021
(73) Patentinhaber: Ahle, Manuela, 15366 Hoppegarten (DE)
(72) Erfinder: RITZ, Peter, 15366 Hoppegarten (DE)
(74) Vertreter: Müller, Wolfram Hubertus
(86) Internationale Anmeldenummer: PCT/EP2019/076692
(87) Internationale Veröffentlichungsnummer: WO 2020/074341

(56) Entgegenhaltungen:
- EP-A1- 1 752 414
- EP-A2- 0 078 657
- DE-C- 134 877
- US-A- 4 136 506
- US-A- 4 683 709
- US-A1- 2015 040 523

## Beschreibung

Die Erfindung betrifft eine Sattelunterlage für ein Pferd gemäß dem Oberbegriff des Patentanspruchs 1.

Sattelunterlagen werden zwischen Sattel und Pferderücken gelegt. Beispiele für Sattelunterlagen sind Satteldecken, Westernpads und Schabracken. Dabei besteht ein Bedarf, Sattelunterlagen zur Bereitstellung einer möglichst optimalen Polsterung des Sattels gegenüber dem Pferderücken weiterzuentwickeln.

So ist es aus der DE 10 2010 035 616 A1 bekannt, eine Sattelunterlage aus einer unteren Lage und einer oberen Lage zu bilden, die einen Bezug bilden, in dem eine auswechselbare Einlage angeordnet werden kann.

Die DE 20 2005 005 377 U1 beschreibt eine Auflage für ein Pferd, die auf der Oberseite eine Steppstoffschicht aufweist und auf der Unterseite eine Fellschicht ausbilden kann.

EP 0 078 657 A2, DE 134 877 C und US 4 136 506 A offenbaren Sattelunterlagen gemäß dem Oberbegriff des Anspruchs 1.

Der vorliegenden Erfindung liegt die Aufgabe zu Grunde, eine verbesserte Sattelunterlage bereitzustellen.

Diese Aufgabe wird durch eine Sattelunterlage mit den Merkmalen des Patentanspruchs 1 gelöst. Ausgestaltungen der Erfindung sind in den abhängigen Ansprüchen angegeben.

Danach sieht die vorliegende Erfindung vor, eine Sattelunterlage für ein Pferd bereitzustellen, die mindestens ein Seitenteil aufweist, das dazu vorgesehen und ausgebildet ist, sich an einer Seite eines Pferderückens zu erstrecken. Das Seitenteil ist dazu vorgesehen und ausgebildet, mit einem Sattel verbunden zu werden, der zwei Sattelkissen und zwei Sattelblätter aufweist. Die Sattelkissen sind dabei bezogen auf den auf ein Pferd aufgesetzten Sattel jeweils unterhalb des Sattelblattes angeordnet und dazu vorgesehen, auf den Pferderücken (bzw. die Sattelunterlage) aufgelegt zu werden. Das Sattelblatt bildet die Außenseite des Sattels, auf dem das Bein des Reiters aufliegt. Zwischen Sattelkissen und Sattelblatt können dabei weitere Elemente des Sattels angeordnet sein, beispielsweise ein sogenanntes Schweißblatt.

Das Seitenteil weist an seiner Oberseite mindestens eine Kissentasche auf, die dazu vorgesehen und ausgebildet ist, mindestens teilweise eines der Sattelkissen des Sattels oder einen Abschnitt des Sattelkissens aufzunehmen. Alternativ kann vorgesehen sein, dass die Kissentasche dazu vorgesehen und ausgebildet ist, mindestens teilweise eines der Sattelblätter oder - sofern vorhanden - ein zwischen Sattelkissen und Sattelblatt angeordnetes Schweißblatt oder einen Abschnitt des Sattelblatts bzw. Schweißblatts aufzunehmen.

Gemäß der Erfindung wird somit ein Teil des Sattels, nämlich ein Sattelkissen, ein Sattelblatt oder ein Schweißblatt zumindest teilweise in einer Kissentasche der Sattelunterlage aufgenommen und gehalten. Dies ist mit dem Vorteil verbunden, dass die Sattelunterlage, nämlich das jeweilige Seitenteil optimal und fortdauernd in Bezug auf den Sattel positioniert wird. Ein Verrutschen der relativen Position zwischen Sattelunterlage und Sattel wird durch die Anordnung eines Sattelkissens, Sattelblattes oder Schweißblattes in einer Kissentasche des Seitenteils der Sattelunterlage sicher verhindert.

Dabei sieht eine vorteilhafte Ausgestaltung vor, dass die Sattelunterlage zwei Seitenteile aufweist, die sich an den beiden Seiten des Pferderückens jeweils erstrecken, wobei beide Sattelkissen oder Sattelblätter oder Schweißblätter jeweils in einer Kissentasche eines Seitenteils der Sattelunterlage positioniert sind.

Dabei kann vorgesehen sein, dass der Sattel zusätzlich einen Sattelbaum als stabilisierende Innenkonstruktion des Sattels aufweist, für welchen Fall die Sattelkissen mit dem Sattelbaum verbunden sind. Statt eines Sattelbaums kann jedoch auch ein Sattel mit einem flexiblen Gestell aus Leder oder ein baumloser Sattel eingesetzt werden. Sattelkissen, die auf dem Pferderücken aufliegen, sind in jedem Fall vorhanden.

Eine Variante der Erfindung sieht vor, dass das Seitenteil mehrere Kissentaschen aufweist, wobei jede Kissentasche nur einen Teilabschnitt des Sattelkissens aufnimmt. So ist beispielsweise bei Dressurkissen, Vielseitigkeitskissen und Springkissen vorgesehen, dass die Sattelkissen zwei beabstandete und dabei unterschiedlich orientierte Enden aufweisen. In einem solchen Fall kann vorgesehen sein, dass jedes dieser Enden in einer eigenen Kissentasche am Seitenteil befestigt ist.

Die Kissentasche kann wie erläutert eine Vielzahl von Geometrien annehmen. Eine Ausgestaltung sieht vor, dass die Kissentasche länglich und dabei dazu ausgebildet ist, lediglich den unteren Abschnitt des Sattelkissens aufzunehmen.

Zur Befestigung an einem Sattel ist gemäß einer Ausführungsvariante vorgesehen, dass das Seitenteil entsprechende Befestigungsmittel aufweist. Solche Befestigungsmittel werden beispielsweise durch eines oder mehrere Bänder oder eine Lasche gebildet, die um ein Sattelteil herumgeführt und dann am Seitenteil befestigt werden, beispielsweise über einen Klettverschluss. Auch kann ein dreieckförmiges Befestigungselement vorgesehen werden, das mit einer Längsseite an einem Rand des Seitenteils befestigt ist nach Herumführen um ein Seitenteil beispielsweise über einen Klettverschluss an dem Seitenteil befestigt werden kann.

Eine Ausgestaltung der Erfindung sieht vor, dass die Kissentasche beweglich bzw. schwenkbar mit der Oberseite des Seitenteils verbunden ist. Hierzu ist beispielsweise vorgesehen, dass die Kissentasche ausschließlich entlang eines oberen Randes mit der Oberseite des Seitenteils verbunden ist. Um diesen mit der Kissentasche verbundenen oberen Rand ist die Kissentasche dabei schwenkbar. Typischerweise ist dabei vorgesehen, dass parallel zu dem oberen Rand, der mit dem Seitenteil verbunden ist, ein weiterer oberer Rand verläuft und zwischen diesen beiden oberen Rändern die Öffnung der Kissentasche bereitgestellt ist.

Bei dieser Ausführungsvariante ist die Kissentasche doppellagig ausgeführt, wobei die Kissentasche sich zwischen den beiden Lagen erstreckt. Nur eine Materiallage wäre nicht ausreichend, da bei dieser Ausführungsvariante die Kissentasche nicht am Seitenteil anliegt.

Die Erfindung sieht zur Anbringung der Kissentasche am Seitenteil weiter vor, dass die Kissentasche als von der Oberseite des Seitenteils abnehmbar ausgebildet ist. Hierzu ist vorgesehen, dass die Kissentasche auf der Rückseite einen Klettverschluss-Streifen aufweist, der mit einer Klettverschluss-Fläche auf der Oberseite des Seitenteils unter Ausbildung eines Klettverschlusses verbindbar ist.

Dabei kann vorgesehen sein, dass auf der Oberseite des Seitenteils eine großflächige Klettverschluss-Fläche ausgebildet ist, die größer ist als die Fläche, die der Klettverschluss-Streifen einnimmt. Dies ermöglicht es, die Kissentasche an verschiedenen Stellen der Klettverschluss-Fläche zu befestigen, jeweils unter Bildung eines Klettverschlusses mit der Oberseite des Seitenteils. Hierdurch kann die Kissentasche flexibel an unterschiedlichen Positionen an dem Seitenteil befestigt werden, so dass abhängig von der Form und Ausrichtung des Sattelkissen die Kissentasche geeignet am Seitenteil befestigt werden kann.

Auch bei dieser Ausführungsvariante ist die Kissentasche doppellagig ausgeführt, da eine untere Lage erforderlich ist, an der der Klettverschluss-Streifen befestigt wird, über den die doppellagige Kissentasche an dem Seitenteil befestigt wird.

Eine weitere Ausgestaltung der Erfindung sieht vor, dass der untere Rand der Kissentasche im Wesentlichen mittig bezogen auf den Abstand zwischen oberem Rand und unterem Rand des Seitenteils verläuft. Es liegt somit eine im Wesentlichen mittige Anordnung der Kissentasche an den beiden Seitenteilen der Sattelunterlage vor.

Weiter kann vorgesehen sein, dass der untere Rand und der obere Rand im Wesentlichen parallel verlaufen. Dies ist insbesondere dann der Fall, wenn auch der untere Rand des Sattelkissens, das von der Kissentasche aufgenommen ist, im Wesentlichen geradlinig verläuft.

Eine weitere Ausführungsvariante sieht vor, dass die Seitenteile jeweils mehrere Kissentaschen aufweisen, die dazu ausgebildet sind, jeweils einen Abschnitt des Sattelkissens aufzunehmen, wobei diese Abschnitte des Sattelkissens räumlich voneinander getrennt sind.

Die Seitenteile der Sattelunterlage weisen jeweils eine Hauptlage auf. Zusätzlich können weitere Lagen vorgesehen sein, so dass die Sattelunterlage mehrlagig ausgebildet ist.

Eine vorteilhafte Ausgestaltung sieht vor, dass das in der Kissentasche angeordnete Sattelkissen oder Sattelblatt oder Schweißblatt zusätzlich über Befestigungsmittel in der Kissentasche gehalten wird. Hierzu sieht eine Ausführungsvariante vor, dass als Befestigungsmittel mindestens zwei Bänder vorgesehen sind, die mit dem oberen Rand des jeweiligen Seitenteils der Sattelunterlage fest verbunden sind und die mit der Kissentasche oder einem anderen Abschnitt des Seitenteils lösbar verbindbar sind. Hierzu ist insbesondere vorgesehen, dass die Bänder um das Sattelkissen oder Sattelblatt oder Schweißblatt herum gelegt und anschließend mit der Oberfläche der Kissentasche über eine Klettverbindung verbunden werden. Dementsprechend weist die Oberfläche der Kissentasche eine Klettfläche auf und ist eine Klettfläche ebenfalls an den Enden der Bänder ausgebildet.

Eine alternative Ausführungsvariante sieht vor, dass die Befestigungsmittel durch eine Lasche gebildet sind, die mit dem oberen Rand des Seitenteils fest verbunden ist und mit der Kissentasche oder einem anderen Abschnitt des Seitenteils lösbar verbindbar ist. Eine solche Lasche ist beispielsweise dreieckförmig, rechteckig oder trapezförmig ausgebildet, wobei eine Längsseite der Lasche am oberen Rand des Seitenteils befestigt ist. Nach Herumlegen um das Sattelkissen oder Sattelblatt oder Schweißblatt wird die Lasche an der Oberfläche der Kissentasche oder an anderer Stelle des Seitenteils beispielsweise über eine Klettverbindung befestigt.

Über die Befestigungsmittel wird zum einen das Sattelkissen oder Sattelblatt oder Schweißblatt in der Kissentasche gesichert. Zum anderen dienen die Befestigungsmittel der Befestigung der Seitenteile der Sattelunterlage am Sattel.

Eine weitere Ausgestaltung der Erfindung sieht vor, dass die Seitenteile der Sattelunterlage zumindest in Teilbereichen eine obere Lage und eine untere Lage aufweisen, zwischen denen eine oder mehrere Kammern ausgebildet sind, in die jeweils Korrekturkissen einbringbar ist. Solche Korrekturkissen dienen dazu, eine perfekte Auflage des Sattels, insbesondere der Sattelkissen, auf den Pferderücken zu ermöglichen. Die Korrekturkissen sind beispielsweise aus Filz oder als Gelpad oder als Gummielement, Wasserkammer oder Ölkammer ausgebildet.

Dabei ist in vorteilhafter Weise vorgesehen, dass die Kammern vom Seitenrand und/oder von der Unterseite des Seitenteils aus jeweils mit mindestens einem Korrekturkissen bestückbar sind. Dies ist mit dem Vorteil verbunden, dass ein Hinzufügen oder Entfernen von Korrekturkissen auch noch erfolgen kann, nachdem der Sattel bereits auf dem Pferderücken aufliegt.

Um die jeweilige Kammer mit einem Korrekturkissen bestücken zu können, weisen die Kammern eine öffen- und wieder verschließbare Randbegrenzung auf, die beispielsweise durch einen Klettverschluss, einen Reißverschluss oder Druckknöpfe gebildet wird.

Eine Ausgestaltung sieht vor, dass die Seitenteile eins bis zwanzig Kammern zur Aufnahme mindestens eines Korrekturkissens aufweisen. Dabei kann vorgesehen sein, dass eine oder mehrere Kammern zur Aufnahme eines Korrekturgewissens im Bereich des vorderen Randes und/oder im Bereich des hinteren Randes des Seitenteils ausgebildet sind.

Die Unterseite der Seitenteile kann mit einem Fell versehen oder durch ein solches gebildet sein. Insbesondere ist vorgesehen, dass die erwähnten Kammern zur Aufnahme von Korrekturkissen in einem Bereich an der Unterseite der Seitenteile der Sattelunterlage ausgebildet sind, der eine Felllage aufweist.

Eine Ausgestaltung der Sattelunterlage sieht vor, dass die Sattelunterlage zwei Seitenteile aufweist, wobei ein erstes Seitenteil dazu vorgesehen und ausgebildet ist, sich an der einen Seite eines Pferderückens zu erstrecken, und ein zweites Seitenteil dazu vorgesehen und ausgebildet ist, sich an der anderen Seite des Pferderückens zu erstrecken. Dabei kann vorgesehen sein, dass die beiden Seitenteile getrennt voneinander ausgebildet sind. Dieser Erfindungsaspekt ermöglicht durch die Bereitstellung zweier getrennter Seitenteile eine besonders gute und einfache Positionierung der beiden Seitenteile, da diese unabhängig voneinander positioniert werden können und da die Befestigung unmittelbar am Sattel erfolgt.

Die Erfindung wird nachfolgend unter Bezugnahme auf die Figuren der Zeichnung anhand mehrerer Ausführungsbeispiele näher erläutert. Es zeigen:
- Figur 1: eine Draufsicht auf die Oberseite des linken Seitenteils einer erfindungsgemäßen Sattelunterlage, wobei das Seitenteil eine Kissentasche zur Aufnahme eines Sattelkissens aufweist, und wobei das Seitenteil mehrere Kammern zur Aufnahme von Korrekturkissen umfasst;
- Figur 2: das Seitenteil gemäß der Figur 1, wobei in die Kissentasche ein Sattelkissen eingesetzt und über Befestigungsmittel befestigt ist;
- Figur 3: in einer Ansicht von unten einen Sattel, der einen Sattelbaum, ein Sattelkissen, ein Schweißblatt und ein Sattelblatt umfasst, wobei in der dargestellten Ansicht nur die eine Sattelhälfte zu sehen ist;
- Figur 4: das Seitenteil der Figur 1 und ein Sattel, die auf einen Pferderücken aufgelegt sind, wobei in die Kissentasche des Seitenteils ein Sattelkissen des Sattels eingesetzt ist;
- Figur 5: eine Draufsicht auf die Unterseite des Seitenteils der Figur 1;
- Figur 6: eine Draufsicht auf die Oberseite des rechten Seitenteils eines weiteren Ausführungsbeispiels einer erfindungsgemäßen Sattelunterlage, wobei die Sattelunterlage sich von der Sattelunterlage der Figuren 1 bis 5 in der Anordnung der Kammern zur Aufnahme von Korrekturkissen unterscheidet;
- Figur 7: eine Draufsicht auf die Unterseite des Seitenteils der Figur 6;
- Figur 8: eine Draufsicht auf die Oberseite des linken Seitenteils eines weiteren Ausführungsbeispiels einer erfindungsgemäßen Sattelunterlage, wobei das Seitenteil zwei Kissentaschen zur Aufnahme von jeweils Teilabschnitten des Sattelkissens aufweist;
- Figur 9: ein weiteres Ausführungsbeispiel eines Seitenteils, an dem eine Kissentasche befestigt ist, wobei die Kissentasche schwenkbar an dem Seitenteil befestigt ist; und
- Figur 10: ein weiteres Ausführungsbeispiel eines Seitenteils, an dem eine Kissentasche befestigt ist, wobei die Kissentasche über einen Klettverschluss von dem Seitenteil abnehmbar ausgebildet ist.

Die Figur 1 zeigt in einer Ansicht von oben das eine Seitenteil 1 einer Sattelunterlage, die aus zwei getrennten Seitenteilen besteht, die nicht unmittelbar miteinander verbunden sind. Eine Verbindung besteht nur indirekt, wenn beide Seitenteile mit einem Sattel verbunden sind.

Das Seitenteil 1 ist dazu ausgebildet, auf der linken Seite eines Pferderückens angeordnet zu werden. Es weist eine Hauptlage 10 auf, die grundsätzlich durch ein beliebiges Material gebildet sein kann. Beispielsweise handelt es sich bei der Hauptlage 10 um eine Steppstoffschicht. Das Seitenteil 1 umfasst eine Oberseite 12, eine Unterseite 13, einen vorderen Rand 16, einen hinteren Rand 17, einen oberen Rand 15 und einen unteren Rand 14.

Auf der Oberseite 12 der Hauptlage 10 ist eine Kissentasche 4 aufgesetzt oder, aber nicht gemäß der beanspruchten Erfindung, aufgenäht, die einen unteren Rand 42 aufweist, der mit der Hauptlage 10 verbunden, beispielsweise, aber nicht gemäß der beanspruchten Erfindung, vernäht ist. Ein oberer Rand 41 ist nicht mit der Hauptlage 10 verbunden und bildet den Tascheneingang. An dem vorderen und hinteren Ende der Tasche 4 verläuft der untere Rand 42 näherungsweise senkrecht und endet an dem oberen Rand 41.

Auf der Kissentasche 4 ist ein länglicher Befestigungsstreifen 43 in Form eines Klettstreifens angebracht.

Am oberen Rand 15 des Seitenteils 1 sind zwei Befestigungsbänder 11 angeordnet, die an ihrem vom Seitenteil 1 abgewandten Ende Klettflächen 110 aufweisen. Die Befestigungsbänder 11 weisen einen Abstand auf, der im Wesentlichen der Länge des Befestigungsstreifens 43 der Kissentasche 4 entspricht. Statt Befestigungsbändern 11 können auch andere Befestigungsmittel verwendet werden, beispielsweise eine Befestigungslasche, die dreieckig, rechteckig oder trapezförmig ausgebildet ist und mit einer Längsseite am oberen Rand 15 des Seitenteils 1 befestigt ist.

Es ist zu erkennen, dass im dargestellten Ausführungsbeispiel, jedoch nicht notwendigerweise der untere Rand 42 der Kissentasche 4 leicht wellig verläuft. Der obere Rand 41 verläuft geradlinig. Näherungsweise verlaufen die beiden Ränder 41, 42 jedoch zumindest im Bereich des Befestigungsstreifens 43 parallel. Weiter ist zu erkennen, dass der untere Rand 42 im Wesentlichen mittig auf der Oberseite 12 des Seitenteils 1 angeordnet ist, d. h. der Abstand zu dem oberen Rand 15 und dem unteren Rand 14 des Seitenteils 1 ist im Wesentlichen gleich.

Das Seitenteil 1 weist des Weiteren mehrere Kammern 51, 52, 53, die jeweils dazu dienen, eines oder mehrere Korrekturkissen aufzunehmen. Solche Korrekturkissen sind grundsätzlich bekannt und dienen dazu, eine möglichst perfekte Polsterung für den Sattel bereitzustellen.

Die Figur 5 zeigt das Seitenteil 1 in der Ansicht von unten. Es ist dabei zu erkennen, dass das Seitenteil 1 angrenzend an den oberen Rand 15 eine weitere Materiallage 7 aufweist. Hierbei handelt es sich um ein Fell bzw. eine Felllage. Die Hauptlage 10 und die Felllage 7 sind miteinander vernäht oder in anderer Weise verbunden. Dadurch sind die Kammern 51, 52, 53, 59 gebildet. Die Kammern 51, 52, 53, 59 sind jeweils entlang eines Randabschnitts öffenbar und wieder verschließbar, beispielsweise über einen Klettverschluss, einen Reißverschluss oder Druckknöpfe. Hierdurch ist es möglich, jeweils ein oder mehrere Korrekturkissen in eine Kammer einzufügen. Beispielsweise ist möglich, die Kammer 59 über den hinteren Rand 17 zu bestücken.

Dabei verhält es sich so, dass das Bestücken der Korrekturkissen 51-53 nicht von der Oberseite 12 des Seitenteils 1, sondern entweder vom Rand oder von der Unterseite 13 des Seitenteils 1 erfolgt. Hierdurch ist es möglich, Korrekturkissen auch noch nach Anbringen des Seitenteils 1 an einem Sattel einzubringen oder zu entfernen.

Es wird darauf hingewiesen, dass die Ausbildung des Seitenteils 1 mit zwei Lagen, nämlich einer Hauptlage 10 und einer unteren Lage 7, die im dargestellten Ausführungsbeispiel durch ein Fell gebildet ist, nur beispielhaft zu verstehen ist. Beispielsweise kann das Seitenteil 1 auch mehr als zwei Lagen aufweisen oder nur aus einer Lage bestehen, für welchen Fall entweder auf die Ausbildung von Kammern für Korrekturkissen verzichtet wird oder diese durch auf die Hauptlage aufgenähte Taschen gebildet sind. Ebenso ist es möglich, dass die untere Lage 7 nicht durch ein Fell, sondern durch ein anderes Material gebildet wird. Weiter verhält es sich so, dass die Erstreckung der unteren Lage 7 nur beispielhaft zu verstehen ist. In anderen Ausführungsbeispielen erstreckt sich die untere Lage 7 bis zum unteren Rand 14 des Seitenteils 1, so dass sie im Wesentlichen deckungsgleich mit der Hauptlage 10 ist.

Zu dem dargestellten Seitenteil 1 gehört ein weiteres Seitenteil, das dazu vorgesehen und ausgebildet ist, auf der rechten Seite des Pferderückens angeordnet zu werden. Beide Seitenteile zusammen bilden die Sattelunterlage. Das weitere Seitenteil ist spiegelsymmetrisch zu dem Seitenteil 1 ausgebildet. Ein entsprechendes weiteres Seitenteil 2 wird in Bezug auf die Figuren 6 und 7 erläutert, wobei diese eine Variante der Sattelunterlage der Figuren 1 und 5 darstellen, bei denen die Kammern zur Aufnahme von Korrekturkissen in anderer Weise ausgebildet sind.

Im Folgenden wird auf die Funktion der Tasche 4 eingegangen. Diese dient dazu, ein Sattelkissen des Sattels aufzunehmen, wodurch Sattelkissen und Seitenteil sicher zueinander positioniert werden. Bevor dies anhand der Figuren 2 und 4 näher beschrieben wird, wird zunächst anhand der Figur 3 der grundsätzliche Aufbau eines Sattels beschrieben, mit dem die erfindungsgemäße Sattelunterlage zusammenwirkt.

Gemäß der Figur 3 weist ein Sattel als tragende Innenkonstruktion einen Sattelbaum 31 auf. Alternativ kann der Sattel auch baumlos ausgebildet sein. An dem Sattelbaum 31 ist zu beiden Seiten ein Sattelkissen 32 befestigt, sowie ein Sattelblatt 33. Zwischen Sattelkissen 32 und Sattelblatt 33 befindet sich im dargestellten Ausführungsbeispiel, jedoch nicht notwendigerweise eine weitere Materiallage, die ein sogenanntes Schweißblatt 34 bildet. Das Sattelblatt 33 bildet die Außenfläche des Sattels, an dem der Oberschenkel des Reiters anliegt. Das Sattelkissen 32 befindet sich unterhalb des Sattelblattes 33 und ist dazu vorgesehen, auf den Pferderücken aufgelegt zu werden. Es polstert gewissermaßen den Sattelbaum 31 und den Sattel insgesamt gegenüber dem Pferderücken ab.

Das Sattelkissen 23 ist in der Seitenansicht näherungsweise rechteckig ausgebildet. Es kann dabei in sich einheitlich oder, wie im dargestellten Ausführungsbeispiel, in unterschiedliche Bereiche strukturiert sein und beispielsweise einen Bereich 320 aufweisen, der flacher ausgebildet ist.

Entlang seiner oberen Kante ist das Sattelkissen 32 nicht durchgehend mit dem Sattelbaum 31 verbunden. Vielmehr besteht zwischen der oberen Kante des Sattelkissens 32 und den Sattelbaum 31 ein Spalt, durch den die Befestigungsbänder 11 durchgesteckt werden können.

Die Figur 2 zeigt das Sattelkissen 32, nachdem es in die Kissentasche 4 eingesteckt worden ist. Zusätzlich ist das Seitenteil 1 über die Befestigungsbänder 11 fest mit dem Sattelkissen 32 verbunden. Hierzu sind die Befestigungsbänder 11 um das Sattelkissen 32 herumgeführt und mit ihrem Klettflächen 110 an der Befestigungsfläche 43 der Kissentasche 4 befestigt. Dabei wird darauf hingewiesen, dass die Figur 2 aus Gründen der besseren Anschaulichkeit das Sattelkissen 32 ohne den Sattel zeigt. Tatsächlich ist das Sattelkissen natürlich am Sattel befestigt.

Eine entsprechende Darstellung zeigt die Figur 4. Es ist ein Pferd 6 zu erkennen, auf dessen Rücken das Seitenteil 1 der Sattelunterlage aufgelegt ist, wobei ebenfalls ein Sattel 3 auf den Pferderücken aufgelegt und dabei mit dem Seitenteil 1 verbunden ist.

Dabei ist das Sattelkissen 32 in die zugehörige Tasche 4 des Seitenteils 1 eingesteckt. Zusätzlich sind die Befestigungsbänder 11 vom oberen Rand 15 des Seitenteils 1 durch den Spalt zwischen Sattelkissen 32 und Sattelbaum gesteckt und an der Vorderseite des Sattelkissen 32 herunter geführt und dabei über einen Klettverschluss an der Befestigungsfläche 43 der Kissentasche 4 befestigt. Das Schweißblatt 34 ist dabei in der Figur 4 angehoben, damit die darunter angeordneten Komponenten sichtbar sind.

Die Figuren 6 und 7 zeigen in einer Ansicht von oben und in einer Ansicht von unten ein weiteres Ausführungsbeispiel eines Seitenteils 2 einer Sattelunterlage. Dabei ist ein Seitenteil 2 dargestellt, das dafür vorgesehen und ausgebildet ist, an der rechten Seite des Pferderückens angeordnet zu werden. Der grundsätzliche Aufbau ist identisch wie bei dem Seitenteil der Figuren 1 bis 5, so dass auf die diesbezügliche Beschreibung verwiesen wird.

Abweichend ist lediglich die Ausbildung der Kammern, die der Aufnahme von Korrekturkissen dienen. So sind fünf Kammern 54-58 vorgesehen, wobei einige der Kammern 54, 58 entlang des Seitenrands 16, 17 verlaufen und vom Seitenrand 16, 17 aus bestückbar sind. Dabei fällt der Begrenzungsrand der jeweiligen Kammer, der geöffnet und wieder verschlossen werden kann, um ein Korrekturkissen in die Kammer einzufügen bzw. aus dieser zu entnehmen, mit dem Rand des Seitenteils 2 zusammen. Am Begrenzungsrand ist hierzu beispielsweise ein Klettverschluss ausgebildet.

Die Figur 8 zeigt schematisch ein weiteres Ausführungsbeispiel einer erfindungsgemäßen Sattelunterlage. Dieses Ausführungsbeispiel unterscheidet sich von den Ausführungsbeispielen der Figuren 1 bis 7 dadurch, dass das Sattelkissen 32 eine andere Form aufweist und dabei Abschnitte 321, 322 umfasst, die voneinander entfernte Enden des Sattelkissen 32 bilden. Um bei einer solchen Form des Sattelkissens 32 eine sichere Befestigung des Sattelkissens 32 an den Seitenteilen 1, 2 der Sattelunterlage zu gewährleisten, weist jedes Seitenteil 1, 2 zwei Kissentaschen 410, 420 auf, die jeweils einen Abschnitt 321, 322 des Sattelkissens 32 an seinem Ende aufnehmen. Je nach Form des Sattelkissens 32 können auch mehr als zwei Kissentaschen vorgesehen sein. Auch kann vorgesehen sein, dass Kissentaschen vorgesehen sind, die Seitenbereiche des Sattelkissens aufnehmen und abstützen. Die dargestellte Orientierung und Form der Kissentaschen 410, 420 ist lediglich beispielhaft zu verstehen und naturgemäß abhängig von der Form und Ausrichtung der Abschnitte des Sattelkissens 32, die durch die Kissentaschen aufgenommen werden.

Das Sattelkissen 32 der Figur 8 wird über zwei Befestigungsbänder 11 (oder alternativ eine Befestigungslasche) an dem Seitenteil 1 befestigt, beispielsweise über eine nicht näher dargestellte Klettverbindung.

Ein weiteres Ausführungsbeispiel eines Seitenteils 1 mit einer Kissentasche 4 ist in der Figur 9 dargestellt. Dieses Ausführungsbeispiel zeichnet sich dadurch aus, dass die Kissentasche 4 doppellagig ausgebildet und beweglich an dem Seitenteil 1 befestigt ist. Hierdurch kann sie - abhängig von einer eventuellen Schrägstellung des Sattelkissens - von dem Seitenteil 4 abstehen. So zeigt die Figur 9 einen Zustand, in dem die Kissentasche 4 um fast 90° von dem Sattelkissen 1 abgewinkelt ist.

Zur Befestigung am Seitenteil 1 ist vorgesehen, dass lediglich ein oberer Rand 411 der Kissentasche 4 mit dem Seitenteil 1 fest verbunden, beispielsweise, aber nicht gemäß der beanspruchten Erfindung, vernäht ist. Der obere Rand 411 verläuft dabei im Wesentlichen geradlinig, so dass eine Verschwenkbarkeit um den oberen Rand 411 gegeben ist. Ein dazu paralleler Rand der anderen Materiallage, der in der Darstellung der Figur 9 nicht erkennbar ist, bildet dabei zusammen mit dem Rand 411 die Öffnung der Kissentasche. Am unteren Rand 42 sind die beiden Lagen der Kissentasche 4 miteinander vernäht, so dass die Kissentasche 4 am unteren Rand 42 verschlossen ist.

Wie auch bei den anderen Ausführungsbeispielen ist auf der Oberseite der Kissentasche 4 ein Befestigungsstreifen 43 für Befestigungsbänder 11 vorgesehen.

Die Figur 10 zeigt ein Ausführungsbeispiel eines Seitenteils 2, bei dem die Kissentasche 4 über einen Klettverschluss von dem Seitenteil 2 abnehmbar ist. Die Kissentasche 4 ist zunächst wie in Bezug auf die anderen Figuren ausgebildet und weist einen oberen Rand 41, einen unteren Rand 42 und einen Befestigungsstreifen 43 für die Befestigungsbänder 11 auf. Allerdings ist sie doppellagig ausgebildet. Auf dem Seitenteil 2 ist großflächig eine Klettverschluss-Fläche 8 ausgebildet. An dieser Klettverschluss-Fläche 8 ist die doppellagige Kissentasche 4 über einen Klettverschluss-Streifen an der Unterseite der Tasche 4 (in der Figur 10 nicht erkennbar) befestigt. Dies ermöglicht es, die Kissentasche 4 flexibel an einer beliebigen Stelle der Klettverschluss-Fläche 8 anzubringen und beispielsweise in Abhängigkeit von der Größe und Lage der Sattelkissen nach oben, unten, rechts oder links zu verschieben.

Dabei kann vorgesehen sein, dass auf der Rückseite der Kissentasche 4 ein breiter Klettverschluss-Streifen ausgebildet ist, so dass die Kissentasche 4 insgesamt fest an dem Seitenteil 2 befestigt ist. Alternativ kann vorgesehen sein, dass die Rückseite der Kissentasche 4 beispielsweise nur im Bereich des oberen Randes 41 mit einem Klettverschluss-Streifen versehen ist, für welchen Fall die über einen Klettverschluss mit dem Seitenteil 2 verbundene Kissentasche 4 ebenso wie bei der Figur 9 zusätzlich schwenkbar ausgebildet ist.

In weiteren Ausführungsbeispielen ist nicht das Sattelkissen, sondern das Sattelblatt oder, sofern vorhanden, das zwischen Sattelblatt und Sattelkissen angeordnete Schweißblatt zumindest teilweise in der Kissentasche angeordnet. Die obigen Ausführungen zur Anordnung des Sattelkissens in der Kissentasche gelten in entsprechender Weise für Ausgestaltungen, bei denen das Sattelblatt oder das Schweißblatt in der Kissentasche angeordnet ist.

Es versteht sich, dass die Erfindung nicht auf die oben beschriebenen Ausführungsformen beschränkt ist und verschiedene Modifikationen und Verbesserungen vorgenommen werden können, ohne von den hier beschriebenen Konzepten abzuweichen. Weiter wird darauf hingewiesen, dass beliebige der beschriebenen Merkmale separat oder in Kombination mit beliebigen anderen Merkmalen eingesetzt werden können, sofern sie sich nicht gegenseitig ausschließen. Die Offenbarung dehnt sich auf alle Kombinationen und Unterkombinationen eines oder mehrerer Merkmale aus, die hier beschrieben sind und umfasst diese. Sofern Bereiche definiert sind, so umfassen diese sämtliche Werte innerhalb dieser Bereiche sowie sämtliche Teilbereiche, die in einen Bereich fallen.

## Patentansprüche

1. Sattelunterlage für ein Pferd, die aufweist:
- mindestens ein Seitenteil (1, 2), das dazu vorgesehen und ausgebildet ist, sich an einer Seite eines Pferderückens zu erstrecken,
- wobei das Seitenteil (1, 2) dazu vorgesehen und ausgebildet ist, mit einem Sattel (3) verbunden zu werden, der aufweist:
∘ zwei Sattelkissen (32),
∘ zwei Sattelblätter (33),
∘ optional zwei Schweißblätter (34), die jeweils zwischen Sattelkissen (32) und Sattelblatt (33) angeordnet sind,
∘ wobei die Sattelkissen (32) jeweils unterhalb des Sattelblattes (33) angeordnet und dazu vorgesehen sind, auf den Pferderücken aufgelegt zu werden,
- wobei das Seitenteil (1, 2) an seiner Oberseite mindestens eine Kissentasche (4) aufweist, die dazu vorgesehen und ausgebildet ist, mindestens teilweise eines der Sattelkissen (32) des Sattels (3) oder einen Abschnitt (321, 322) des Sattelkissens (32) aufzunehmen oder mindestens teilweise eines der Sattelblätter (33) oder eines der Schweißblätter (34) oder einen Abschnitt des Sattelblatts (33) oder Schweißblatts (34) aufzunehmen,
**dadurch gekennzeichnet, dass**
die Kissentasche (4) als von der Oberseite des Seitenteils (1, 2) abnehmbar ausgebildet ist, wobei die Kissentasche (4) auf der Rückseite einen Klettverschluss-Streifen aufweist, der mit einer Klettverschluss-Fläche (8) auf der Oberseite des Seitenteils unter Ausbildung eines Klettverschlusses verbindbar ist.

2. Sattelunterlage nach Anspruch 1, **dadurch gekennzeichnet, dass** das Seitenteil (1, 2) Befestigungsmittel (11) zur Befestigung an einem Sattel (3) aufweist.

3. Sattelunterlage nach Anspruch 1 oder 2, **dadurch gekennzeichnet, dass** die Kissentasche (4) schwenkbar mit der Oberseite des Seitenteils (1, 2) verbunden ist, wobei die Kissentasche (4) ausschließlich entlang eines oberen Randes der Kissentasche mit der Oberseite des Seitenteils (1, 2) verbunden ist.

4. Sattelunterlage nach einem der vorangehenden Ansprüche, **dadurch gekennzeichnet, dass** auf der Oberseite des Seitenteils (1, 2) eine großflächige Klettverschluss-Fläche (8) ausgebildet ist, die größer ist als die Fläche, die der Klettverschluss-Streifen einnimmt, wobei die Kissentasche (4) an verschiedenen Stellen der Klettverschluss-Fläche (8) unter Bildung eines Klettverschlusses mit der Oberseite des Seitenteils (1, 2) verbindbar ist.

5. Sattelunterlage nach einem der vorangehenden Ansprüche, **dadurch gekennzeichnet, dass** die Kissentasche (4) länglich und dazu ausgebildet ist, den unteren Abschnitt des Sattelkissens (32) oder Sattelblatts oder Schweißblatts aufzunehmen.

6. Sattelunterlage nach einem der vorangehenden Ansprüche, **dadurch gekennzeichnet, dass** das Seitenteil (1, 2) mehrere Kissentaschen (110, 420) aufweist, die dazu ausgebildet sind, jeweils einen Abschnitt (321, 322) des Sattelkissens (32) aufzunehmen, wobei diese Abschnitte (321, 322) des Sattelkissens (32) räumlich voneinander getrennt sind.

7. Sattelunterlage nach einem der vorangehenden Ansprüche, soweit rückbezogen auf Anspruch 2, **dadurch gekennzeichnet, dass** die Befestigungsmittel (11) zur Verbindung des Seitenteils (1, 2) der Sattelunterlage mit einem Sattel (3) mindestens zwei Bänder umfassen, die mit dem oberen Rand (15) des Seitenteils (1, 2) fest verbunden und mit der Kissentasche (4) oder einem anderen Abschnitt des Seitenteils lösbar verbindbar sind.

8. Sattelunterlage nach einem der vorangehenden Ansprüche, soweit rückbezogen auf Anspruch 2, **dadurch gekennzeichnet, dass** die Befestigungsmittel (11) zur Verbindung eines Seitenteils (1, 2) der Sattelunterlage mit einem Sattel (3) eine Lasche umfassen, die mit dem oberen Rand (15) des Seitenteils (1, 2) fest verbunden und mit der Kissentasche (4) oder einem anderen Abschnitt des Seitenteils lösbar verbindbar ist.

9. Sattelunterlage nach Anspruch 7 oder 8, **dadurch gekennzeichnet, dass** die Befestigungsmittel (11) über eine Klettverbindung (110, 43) mit der Oberfläche der Kissentasche (4) oder einem anderen Abschnitt des Seitenteils verbindbar sind.

10. Sattelunterlage nach einem der vorangehenden Ansprüche, **dadurch gekennzeichnet, dass** die Seitenteile (1, 2) zumindest in Teilbereichen eine obere Lage (10) und eine untere Lage (7) aufweisen, zwischen denen eine oder mehrere Kammern (51-57) ausgebildet sind, in die jeweils Korrekturkissen einbringbar sind.

11. Sattelunterlage nach Anspruch 10, **dadurch gekennzeichnet, dass** die Kammern (51-57) vom Seitenrand (16, 17) und/oder von der Unterseite (13) des Seitenteils (1, 2) aus mit mindestens einem Korrekturkissen bestückbar sind.

12. Sattelunterlage nach Anspruch 10 oder 11, **dadurch gekennzeichnet, dass** die Kammern (51-58) jeweils eine öffen- und wieder verschließbaren Randbegrenzung aufweisen, durch die die jeweilige Kammer (51-58) mit mindestens einem Korrekturkissen bestückbar ist.

13. Sattelunterlage nach einem der vorangehenden Ansprüche, **dadurch gekennzeichnet, dass** die Unterseite (13) der Sattelunterlage (1, 2) zumindest teilweise mit einem Fell (7) versehen ist.

14. Sattelunterlage nach einem der vorangehenden Ansprüche, **dadurch gekennzeichnet, dass** die Sattelunterlage zwei Seitenteile (1, 2) aufweist, wobei ein erstes Seitenteil (1) dazu vorgesehen und ausgebildet ist, sich an der einen Seite eines Pferderückens zu erstrecken, und ein zweites Seitenteil (2) dazu vorgesehen und ausgebildet ist, sich an der anderen Seite des Pferderückens zu erstrecken.

15. Sattelunterlage nach Anspruch 14, **dadurch gekennzeichnet, dass** die beiden Seitenteile (1, 2) getrennt voneinander ausgebildet sind.

## Claims

1. Saddle pad for a horse, having:
- at least one side part (1, 2), which is provided and designed to extend on one side of a horse's back,
- wherein the side part (1, 2) is provided and designed to be connected to a saddle (3) having:
∘ two saddle panels (32),
∘ two saddle flaps (33),
∘ optionally two sweat flaps (34), which are arranged in each case between saddle panel (32) and saddle flap (33),
∘ wherein the saddle panels (32) are arranged in each case beneath the saddle flap (33) and are provided to be laid on the horse's back,
- wherein, on its upper side, the side part (1, 2) has at least one pocket (4), which is provided and designed to accommodate, at least to some extent, one of the saddle panels (32) of the saddle (3) or a portion (321, 322) of the saddle panel (32) or to accommodate, at least to some extent, one of the saddle flaps (33) or one of the sweat flaps (34) or a portion of the saddle flap (33) or sweat flap (34),
**characterized in that**
the pocket (4) is designed such that it can be removed from the upper side of the side part (1, 2), wherein the pocket (4) has, on the rear side, a hook-and-loop-fastening strip, which can be connected to a hook-and-loop-fastening surface (8) on the upper side of the side part so as to form a hook-and-loop fastening.

2. Saddle pad according to Claim 1, **characterized in that** the side part (1, 2) has fastening means (11) for fastening on a saddle (3).

3. Saddle pad according to Claim 1 or 2, **characterized in that** the pocket (4) is connected in a pivotable manner to the upper side of the side part (1, 2), wherein the pocket (4) is connected to the upper side of the side part (1, 2) exclusively along an upper edge of the pocket.

4. Saddle pad according to one of the preceding claims, **characterized in that**, on the upper side of the side part (1, 2), a large-surface-area hook-and-loop-fastening surface (8) is formed which is larger than the surface area taken up by the hook-and-loop-fastening strip, wherein the pocket (4) can be connected to the upper side of the side part (1, 2) at different locations of the hook-and-loop-fastening surface (8) so as to form a hook-and-loop fastening.

5. Saddle pad according to one of the preceding claims, **characterized in that** the pocket (4) is elongate and is designed to accommodate the lower portion of the saddle panel (32) or saddle flap or sweat flap.

6. Saddle pad according to one of the preceding claims, **characterized in that** the side part (1, 2) has a plurality of pockets (110, 420), which are designed to accommodate in each case one portion (321, 322) of the saddle panel (32), wherein these portions (321, 322) of the saddle panel (32) are separated spatially from one another.

7. Saddle pad according to one of the preceding claims, provided there is reference back to Claim 2, **characterized in that** the fastening means (11), for connecting the side part (1, 2) of the saddle pad to a saddle (3), comprise at least two straps, which are fixed to the upper edge (15) of the side part (1, 2) and can be connected in a releasable manner to the pocket (4) or another portion of the side part.

8. Saddle pad according to one of the preceding claims, provided there is reference back to Claim 2, **characterized in that** the fastening means (11), for connecting a side part (1, 2) of the saddle pad to a saddle (3), comprise a tab, which is fixed to the upper edge (15) of the side part (1, 2) and can be connected in a releasable manner to the pocket (4) or another portion of the side part.

9. Saddle pad according to Claim 7 or 8, **characterized in that** the fastening means (11) can be connected to the upper surface of the pocket (4) or another portion of the side part via a hook-and-loop connection (110, 43).

10. Saddle pad according to one of the preceding claims, **characterized in that**, at least in some regions, the side parts (1, 2) have an upper layer (10) and a lower layer (7), between which are formed one or more chambers (51-57), into which correction pads can be introduced in each case.

11. Saddle pad according to Claim 10, **characterized in that** the chambers (51-57) can be filled with at least one correction pad from the side edge (16, 17) and/or from the underside (13) of the side part (1, 2).

12. Saddle pad according to Claim 10 or 11, **characterized in that** the chambers (51-58) each have an openable and recloseable edge boundary, through which the respective chamber (51-58) can be filled with at least one correction pad.

13. Saddle pad according to one of the preceding claims, **characterized in that** the underside (13) of the saddle pad (1, 2) is provided at least to some extent with a fleece (7) .

14. Saddle pad according to one of the preceding claims, **characterized in that** the saddle pad has two side parts (1, 2), wherein a first side part (1) is provided and designed to extend on one side of a horse's back, and a second side part (2) is provided and designed to extend on the other side of the horse's back.

15. Saddle pad according to Claim 14, **characterized in that** the two side parts (1, 2) are formed separately from each other.

## Revendications

1. Tapis de selle destiné à un cheval, lequel tapis de selle comporte :
- au moins une partie latérale (1, 2), qui est prévue et conçue pour s'étendre sur un côté du dos d'un cheval,
- la partie latérale (1, 2) étant prévue et conçue pour être reliée à une selle (3) qui comporte :
∘ deux coussins de selle (32),
∘ deux quartiers de selle (33),
∘ éventuellement deux quartiers de transpiration (34) qui sont chacun disposés entre le coussin de selle (32) et le quartier de selle (33),
∘ les coussins de selle (32) étant chacun disposés au-dessous du quartier de selle (33) et prévus pour être placés sur le dos du cheval,
- la partie latérale (1, 2) comportant sur son côté supérieur au moins une poche de coussin (4) qui est prévue et conçue pour recevoir au moins partiellement l'un des coussins de selle (32) de la selle (3) ou une portion (321, 322) du coussin de selle (32) ou pour recevoir au moins partiellement l'une des quartiers de selle (33) ou l'un des quartiers de transpiration (34) ou une portion du quartier de selle (33) ou du quartier de transpiration (34),
**caractérisé en ce que**
la poche de coussin (4) est conçue pour être amovible du côté supérieur de la partie latérale (1, 2),
la poche de coussin (4) comportant du côté dos une bande auto-agrippante qui peut être reliée à une surface de fermeture Auto-agrippante (8) sur le côté supérieur de la partie latérale pour former une fermeture Auto-agrippante.

2. Tapis de selle selon la revendication 1, **caractérisé en ce que** la partie latérale (1, 2) comporte des moyens de fixation (11) destinés à la fixation à une selle (3).

3. Tapis de selle selon la revendication 1 ou 2, **caractérisé en ce que** la poche de coussin (4) est reliée de manière pivotante au côté supérieur de la partie latérale (1, 2), la poche de coussin (4) étant reliée au côté supérieur de la partie latérale (1, 2) exclusivement le long d'un bord supérieur de la poche de coussin.

4. Tapis de selle selon l'une des revendications précédentes, **caractérisé en ce qu'**une grande surface de fermeture auto-agrippante (8) est formée sur le côté supérieur de la partie latérale (1, 2) et est plus grande que la surface occupée par la bande de fermeture auto-agrippante, la poche de coussin (4) pouvant être reliée au côté supérieur de la partie latérale (1, 2) en divers endroits sur la surface de fermeture auto-agrippante (8) pour former une fermeture auto-agrippante.

5. Tapis de selle selon l'une des revendications précédentes, **caractérisé en ce que** la poche de coussin (4) est allongée et conçue pour recevoir la portion inférieure du coussin de selle (32) ou du quartier de selle ou du quartier de transpiration.

6. Tapis de selle selon l'une des revendications précédentes, **caractérisé en ce que** la partie latérale (1, 2) comporte plusieurs poches de coussin (110, 420) qui sont conçues pour recevoir chacune une portion (321, 322) du coussin de selle (32), ces portions (321, 322) du coussin de selle (32) étant spatialement séparées les unes des autres.

7. Tapis de selle selon l'une des revendications précédentes, dans la mesure où elle se rapporte à la revendication 2, **caractérisé en ce que** les moyens de fixation (11) destinés à relier la partie latérale (1, 2) du tapis de selle à une selle (3) comprennent au moins deux bandes qui sont reliées de manière fixe au bord supérieur (15) de la partie latérale (1, 2) et qui peuvent être reliées de manière amovible à la poche de coussin (4) ou à une autre portion de la partie latérale.

8. Tapis de selle selon l'une des revendications précédentes, dans la mesure ou elle se rapporte à la revendication 2, **caractérisé en ce que** les moyens de fixation (11) destinés à relier une partie latérale (1, 2) du tapis de selle à une selle (3) comprennent une languette qui est reliée de manière fixe au bord supérieur (15) de la partie latérale (1, 2) et qui peut être reliée de manière amovible à la poche de coussin (4) ou à une autre portion de la partie latérale.

9. Tapis de selle selon la revendication 7 ou 8, **caractérisé en ce que** les moyens de fixation (11) peuvent être reliés à la surface de la poche de coussin (4) ou à une autre portion de la partie latérale par une liaison auto-agrippante (110, 43).

10. Tapis de selle selon l'une des revendications précédentes, **caractérisé en ce que** les parties latérales (1, 2) comportent, au moins par endroits, une couche supérieure (10) et une couche inférieure (7) entre lesquelles une ou plusieurs des chambres (51 à 57) sont formées dans lesquelles des coussins de correction peuvent être insérés.

11. Tapis de selle selon la revendication 10, **caractérisé en ce que** les chambres (51-57) peuvent être équipées d'au moins un coussin de correction depuis le bord latéral (16, 17) et/ou depuis le côté inférieur (13) de la partie latérale (1, 2).

12. Tapis de selle selon la revendication 10 ou 11, **caractérisé en ce que** les chambres (51 à 58) comportent chacune une limite de bord ouvrable et refermable qui permet d'équiper la chambre respective (51 à 58) d'au moins un coussin de correction.

13. Tapis de selle selon l'une des revendications précédentes, **caractérisé en ce que** le côté inférieur (13) du tapis de selle (1, 2) est au moins partiellement muni d'une fourrure (7).

14. Tapis de selle selon l'une des revendications précédentes, **caractérisé en ce que** le tapis de selle comporte deux parties latérales (1, 2), une première partie latérale (1) étant prévue et conçue pour s'étendre sur un côté du dos d'un cheval, et une deuxième partie latérale (2) étant prévue et conçue pour s'étendre de l'autre côté du dos du cheval.

15. Tapis de selle selon la revendication 14, **caractérisé en ce que** les deux parties latérales (1, 2) sont conçues séparément l'une de l'autre.
